# EUROPÄISCHE PATENTSCHRIFT

(11) **EP 4 486 284 B1**
(45) Veröffentlichungstag und Bekanntmachung des Hinweises auf die Patenterteilung: **18.03.2026**
(21) Anmeldenummer: 23705540.5
(22) Anmeldetag: 16.02.2023
(51) Int. Cl.: A61J 1/03, A61J 7/00, B65B 61/06, B26D 7/00, B26D 7/22

(54) **SCHNEIDEVORRICHTUNG ZUR SEGMENTIERUNG EINER BLISTERVERPACKUNG**
CUTTING APPARATUS FOR SEGMENTING A BLISTER PACK
APPAREIL DE DÉCOUPE POUR SEGMENTER UN EMBALLAGE-COQUE

(30) Priorität: 28.02.2022 DE 102022104668
(43) Veröffentlichungstag der Anmeldung: 08.01.2025
(73) Patentinhaber: tantum sana GmbH, 64319 Pfungstadt (DE)
(72) Erfinder: BRUNNER, Dirk, 81241 München (DE); EYSSEN, Wolfgang, 63322 Rödermark (DE); FRÜHWEIN, Peter, 63322 Rödermark (DE)
(74) Vertreter: Rösler Rasch van der Heide & Partner
(86) Internationale Anmeldenummer: PCT/EP2023/053840
(87) Internationale Veröffentlichungsnummer: WO 2023/161107

(56) Entgegenhaltungen:
- DE-A1- 102019 134 447
- KR-A- 20150 039 341

## Beschreibung

Die Erfindung betrifft eine Schneidevorrichtung zur Segmentierung einer Blisterverpackung, umfassend ein motorisch gegen ein Gegenlager bewegbares Messer, wobei die Blisterverpackung zwischen Gegenlager und Messer führbar ist.

Es ist bekannt, patientenindividuelle Verblisterungen von Polymedikationen bereitzustellen, um den Patienten die Einnahme der jeweiligen Medikamentenzusammenstellung zu erleichtern. Aus der DE 10 2019 134 447 A1 ist eine Vorrichtung zur Abgabe von Medikationszusammenstellungen bekannt, bei der die Polymedikationen in einem schlauchförmigen Blister angeordnet sind.

Die Aufgabe der Erfindung ist es, eine Schneidevorrichtung zur Segmentierung einer Blisterverpackung bereitzustellen, die baulich einfach und funktionssicher ist.

Die Erfindung ergibt sich aus den Merkmalen von Anspruch 1. Vorteilhafte Weiterbildungen und Ausgestaltungen sind Gegenstand der abhängigen Ansprüche. Weitere Merkmale, Anwendungsmöglichkeiten und Vorteile der Erfindung ergeben sich aus der nachfolgenden Beschreibung, sowie der Erläuterung von Ausführungsbeispielen der Erfindung, die in den Figuren dargestellt sind.

Die Aufgabe wird gemäß Anspruch 1 dadurch gelöst, dass bei einer Schneidevorrichtung mit einem motorisch gegen ein Gegenlager bewegbaren Messer, wobei die Blisterverpackung zwischen Gegenlager und Messer führbar ist, das Messer in einer Schneideeinheit gehalten ist, die einen motorisch hin- und herbewegbaren Messerhalter und eine mit einer Aussparung für den Durchtritt des Messers versehene mit dem Messerhalter gekoppelte Messerführung umfasst, wobei Messerhalter und Messerführung über mindestens ein elastisches Zwischenstück miteinander gekoppelt sind.

Die Erfindung ermöglicht eine sehr einfache Betätigung mittels einer einzelnen Antriebseinrichtung, die eine hin- und her- bzw. auf- und abgehende Bewegung erzeugt, wobei gleichzeitig sichergestellt ist, dass das Messer bis unmittelbar vor dem eigentlichen Schnittvorgang geschützt geführt ist und damit Verletzungen durch den Benutzer wirksam unterbunden werden können. Durch das elastische Zwischenstück werden der Messerhalter und die die Messerklinge umschließende Messerführung auf Abstand gehalten, bis die Messerführung unter Einklemmen der Blisterverpackung gegen das Gegenlager stößt. Anschließend drückt der motorisch angetriebene Messerhalter weiter gegen die Messerführung und verformt dadurch das elastische Zwischenstück, wodurch sich der Abstand zwischen Messerhalter und Messerführung verringert, was dazu führt, dass die Messerklinge aus der Messerführung heraustreten und die Blisterverpackung durchtrennen kann. Bei der Rückbewegung des Messerhalters wird zunächst das elastische Zwischenstück in die Ausgangsform zurückgeformt, wobei die Messerführung zunächst an der Blisterverpackung anliegend bleibt aber die Messerklinge wieder von der Messerführung aufgenommen wird. Erst anschließend hebt die Messerführung von der Blisterverpackung und damit vom Gegenlager ab und gibt die abgetrennte Blisterverpackung frei. Dabei ist die Messerschneide im Inneren der Messerführung geschützt, so dass eine Verletzung des Benutzers ausgeschlossen ist. Abschließend werden der Messerhalter und die über das elastische Zwischenstück damit gekoppelte Messerführung in die vom Gegenlager entfernte Grundstellung zurückbewegt.

Das elastische Zwischenstück ist vorzugsweise als Feder, besonders bevorzugt als Schraubenfeder ausgebildet. Alternativ kann dieses auch jegliche andere Formgebung aufweisen. Als Material kommt bevorzugt Federstahl oder ein hochelastischer Kunststoff in Betracht.

Gemäß einer vorteilhaften Ausbildung der Erfindung ist eine Schneide des Messers in der Grundstellung der Schneideeinheit in der Aussparung angeordnet, wobei ferner bei Ausführung eines Schnittvorgangs die Schneideeinheit aus der Grundstellung zum Gegenlager hin bewegbar ist, bis die Messerführung unter Fixierung der Blisterverpackung am Gegenlager anstößt und der Messerhalter bei elastischer Verformung des Zwischenstückes gegen die Messerführung bewegbar ist und dabei in einer Schnittstellung die Messerschneide aus der Aussparung zur Ausführung des Schnittvorgangs austritt.

Gemäß einer weiteren vorteilhaften Weiterbildung der Erfindung umfasst die Schneidevorrichtung eine lösbare Sperrvorrichtung, die ausgebildet ist, eine Bewegung des Messerhalters relativ zur Messerführung zur Verhinderung eines Austritts der Messerschneide aus der Messerführung zu unterbinden, die sich bis kurz vor der Schnittstellung in einer Sperrstellung befindet und anschließend in eine Freigabestellung bewegbar ist. Die Sperrvorrichtung verhindert wirksam eine unbeabsichtigte Relativbewegung zwischen dem Messerhalter und der Messerführung unter Zusammendrücken des Zwischenstücks, beispielsweise durch im Spalt zwischen Messerführung und Gegenlager unbeabsichtigt gelangende Objekte wie beispielsweise Finger des Benutzers. So wird verhindert, dass die Messerklinge unbeabsichtigt aus der Messerführung heraustreten kann.

Gemäß einer weiteren vorteilhaften Weiterbildung der Erfindung umfasst die Sperrvorrichtung eine Kulisse. An der Messeführung ist eine um eine Querachse kippbare Sperrklinke angeordnet, die an einem Ende einen an der Kulisse anliegenden Führungsarm und am anderen Ende einen Sperrarm aufweist. Durch diese Anordnung wird eine baulich sehr einfache und funktionssichere Wirkungsweise der Sperrvorrichtung gewährleistet.

Gemäß einer weiteren vorteilhaften Weiterbildung dieser Ausbildung weist die Kulisse einen Sperrabschnitt und einen Freigabeabschnitt auf, wobei in dem von der Grundstellung ausgehenden Sperrabschnitt die Sperrklinke in der Sperrstellung gehalten ist und im Freigabeabschnitt eine Bewegung der Sperrklinke in die Freigabestellung bewirkbar ist, in der die Messerschneide zur Ausführung des Schnittvorgangs aus der Aussparung austritt.

Gemäß einer weiteren vorteilhaften Weiterbildung der Schneidevorrichtung ist die dem Gegenlager zugewandte Kontaktfläche der Messerführung mit einer reibungserhöhenden Beschichtung versehen. Damit wird verhindert, dass die Schlauch-Blisterpackung beim Schneidevorgang verrutscht und damit die Qualität des Schnittes leidet. Gemäß einer weiteren vorteilhaften Weiterbildung der Schneidevorrichtung ist zum gleichen Zweck die der Messerführung zugewandte Kontaktfläche des Gegenlagers mit einer reibungserhöhenden Beschichtung versehen.

Gemäß einer weiteren vorteilhaften Weiterbildung der Schneidevorrichtung umfasst die Antriebseinheit eine Stromüberwachungseinheit, um bei Überschreitung eines Stromschwellwertes die Schneideeinheit in die Grundstellung zurückzubewegen. Damit wird eine elektronische vorzugsweise zweite Sicherung für den Fall vorgesehen, dass sich bei der Bewegung der Schneideeinheit ein Gegenstand, wie beispielsweise ein Finger des Benutzers, im Spalt zwischen Messerführung und Gegenlager befindet, so dass die Schneideeinheit dann in die Grundstellung zurückbewegt wird.

Weitere Vorteile, Merkmale und Einzelheiten ergeben sich aus der nachfolgenden Beschreibung, in der unter Bezug auf die Zeichnungen ein Ausführungsbeispiel im Einzelnen beschrieben ist. Gleiche, ähnliche und/oder funktionsgleiche Teile sind mit gleichen Bezugszeichen versehen.

Es zeigen:
- Figur 1:: eine schematische Darstellung einer Schlauch-Blisterverpackung;
- Figur 2:: eine perspektivische Darstellung eines Teils einer Segmentiervorrichtung für Blisterverpackungen;
- Figur 3:: eine perspektivische Darstellung einer Schneidevorrichtung;
- Figur 4:: eine perspektivische Schnittdarstellung der Schneidevorrichtung von Figur 3;
- Figur 5:: eine perspektivische Darstellung einer Sperrvorrichtung für die Schneidevorrichtung in einer Sperrstellung;
- Figur 6:: eine perspektivische Darstellung der Sperrvorrichtung von Figur 5 in einer Freigabestellung;
- Figur 7:: eine perspektivische Darstellung der Sperrvorrichtung mit Darstellung eines Anschnittmessers;
- Figur 8:: eine perspektivische Schnittdarstellung der Schneidevorrichtung von Figur 7.

Figur 1 zeigt schematisch ein Beispiel für eine Schlauch-Blisterverpackung 14, die aus einer durchsichtigen Kunststofffolie 82 besteht, die bei 84 gefaltet ist und auf der gegenüberliegenden Seite eine durchgehende Längsschweißnaht 86 aufweist. Die Schlauch-Blisterverpackung 14 ist durch regelmäßig beabstandete Querschweißnähte 88 in einzelne geschlossene Taschen bzw. Blisterpackungen 90a, 90b unterteilt, in denen sich Tabletten 92 befinden. Es können sich in allen Taschen 90a, 90b die gleichen Tabletten 92 befinden oder individuelle Tabletten-Zusammenstellungen für verschiedene Zeitpunkte (morgens, mittags, abends). In der Mitte jeder Querschweißnaht 88 befindet sich vorzugsweise eine Perforation 94, um eine manuelle Abtrennung der endseitigen (ersten) Tasche 90b vom Rest der Schlauch-Blisterverpackung 14 zu ermöglichen. Die Schlauch-Blisterverpackung 14 hat eine ungefähre Breite von 7-8 cm und benachbarte Querschweißnähte 88 liegen etwa 7-8 cm auseinander.

Die Figuren 2 bis 4 zeigen einen Teil einer Segmentiervorrichtung 10 zur Segmentierung der in Figur 1 gezeigten Schlauch-Blisterpackungen 14, umfassend eine Fördereinrichtung 12 zur Förderung einer solchen Schlauch-Blisterpackung 14 zu einer Schneidevorrichtung 16, um die Schlauch-Blisterpackung 14 in einzelne Blisterpackungen 90 (Figur 1) zu vereinzeln. Dazu zerteilt ein Messer die Schlauch-Blisterpackungen 14 möglichst genau an der Stelle der Perforation 94.

Die Schneidevorrichtung 16 umfasst einen Rahmen 18, an dem Führungen 20 (in der dargestellten Ausführungsform als Führungsstangen ausgebildet) zur Führung einer oszillierend hin- und her- (bzw. in Figur 2 auf- und ab-) bewegbaren Schneideeinheit 22. Die Schneideeinheit 22 besteht im Wesentlichen aus einem motorisch entlang der Führungen 20 bewegbarer Messerhalter 24, der über (in der gezeigten Ausbildung) zwei elastische Zwischenstücke 26 mit einer Messerführung 28 gekoppelt ist, die dieser also bei der motorisch erzeugten Bewegung mitnimmt. Am Messerhalter 24 ist ein Messer 30 fixiert, das durch eine Aussparung 32 in der Messerführung 28 hindurchtritt. Die Aussparung 32 kann ein seitlich geschlossener oder auch offener Schlitz sein. Die Zwischenstücke 26 sind dabei so dimensioniert, dass die Schneide 34 des Messers 30 bei fehlendem Kontakt der Messerführung 28 zum Gegenlager im Inneren der Aussparung 32 angeordnet ist und damit Verletzungen oder Beschädigungen durch die Messerschneide 34 wirksam verhindert werden. Mittels der nicht dargestellten Antriebsvorrichtung, die mit dem Messerhalter 24 wirkverbunden ist, wird diese in Richtung des Blisterverpackungsbandes 14 bewegt und schiebt dabei die Messerführung 28 vor sich her, bis letztere unter Fixierung der Schlauch-Blisterpackung 14 an einem Gegenlager 36 anschlägt, das in der dargestellten Ausführung Bestandteil des Rahmens 18 ist. Die Antriebsvorrichtung und die Sperrvorrichtung sind so dimensioniert, dass die Antriebsvorrichtung die Sperrvorrichtung im gesperrten Zustand nicht überwinden kann. Durch die Antriebsvorrichtung wird der Messerhalter 24 weitergedrückt, wohingegen die am Gegenlager 36 drückend anliegende Messerführung 28 nicht weiter mitbewegt werden kann, sodass sich die Zwischenstücke 26 zusammenschieben und sich damit der Abstand zwischen Messerhalter 24 und Messerführung 28 verringert. Hierdurch tritt die Messerschneide 34 am Ende des Messerhalters 24 in einer Schnittstellung aus der Aussparung 32 aus und tauscht unter Durchtrennung der Schlauch-Blisterpackung 14 in eine Aussparung bzw. einen Spalt im Gegenlager 36 ein. Damit ist das Ende der Hubbewegung der Schneideeinheit 22 erreicht und diese bewegt sich anschließend motorgetrieben wieder unter Rückformung der Zwischenstücke 26 nach oben in die Ausgangsstellung. Anschließend wird die Schlauch-Blisterpackung 14 durch die Fördereinrichtung 12 um eine Blisterverpackung vorgeschoben.

Die Zwischenstücke 26 können vorzugsweise als Federn, insbesondere Spiralfedern, oder gummielastische Elemente ausgeführt sein. Diese können auch Dämpfungselemente umfassen, um ein Nachschwingen zu verhindern. Es ist auch möglich, anstelle von zwei Zwischenstücken 26 nur eines zu verwenden.

Sofern im Zusammenhang mit der erfindungsgemäßen Schneidevorrichtung 16 die Begriffe "oben" und "unten" verwendet werden, bezieht sich das auf eine mögliche Anordnung. Die Schneidevorrichtung 16 kann alternativ auch unterhalb oder seitlich der Schlauch-Blisterpackung 14 angeordnet sein, so dass sich die Begrifflichkeiten ändern würden.

In den Figuren 5 und 6 ist eine bevorzugte Weiterbildung dargestellt, die ein unbeabsichtigtes Zusammenschieben der Zwischenstücke 26 vor dem Beginn des Schneidevorgangs, also vor dem Auftreffen des Messerhalters 24 auf dem Gegenlager 36, verhindert. Beispielsweise könnte ein Finger oder ein sonstiges Körperteil eines Benutzers zwischen den Messerhalter 24 und das Gegenlager 36 gelangen, wenn sich die Schneideeinheit 22 in oder nahe ihrer oberen Endstellung befindet. Hierzu ist eine Sperrvorrichtung 38 vorgesehen, die eine kippbare Sperrklinke 40 umfasst, die um eine Querachse 41 kipp- bzw. schwenkbar an der Messerführung 28 angeordnet ist. Die Sperrklinke 40 umfasst einen unteren Führungsarm 42, der durch nicht dargestellte Federmittel gegen eine Kulisse 46 gedrückt wird sowie einen oberen Sperrarm 44, der als Anschlag für den Messerhalter 24 dient, wenn sich die Sperrklinke 40 in der in Figur 4 gezeigten Sperrstellung befindet. In dieser Sperrstellung verhindert der Sperrarm 44 eine Annäherung zwischen Messerhalter 24 und Messerführung 28, so dass die im Inneren der Messerführung 28 befindliche Messerschneide 34 nicht aus der Aussparung 32 hervortreten und Verletzungen oder Beschädigungen verursachen kann. Die Kulisse 46 umfasst dazu zwei Abschnitte, einen Sperrabschnitt 48 und einen Freigabeabschnitt 50, zwischen denen eine Übergangsstelle 52 ausgebildet ist. Der Freigabeabschnitt 50 erlaubt dem Führungsarm 42 eine Bewegung und damit - in den Ansichten von Figur 4 und 5 - eine Schwenk- oder Kippbewegung der Sperrklinke 40 im Uhrzeigersinn um die Querachse 41 aus der in Figur 5 gezeigten Sperrstellung in die in Figur 6 gezeigte Freigabestellung. Dabei gelangt der Sperrarm 44 aus dem Bewegungsbereich des Messerhalters 42 heraus, so dass sich nunmehr der Messerhalter 24 unter elastischer Verformung der Zwischenstücke 26 der Messerführung 28 annähern kann, wodurch die Messerschneide 34 aus der Aussparung 32 hervortritt, um den Schneidevorgang der Schlauch-Blisterpackung 14 auszuführen. Die Übergangsstelle 52 wird vorzugsweise so gewählt, dass die Bewegung der Sperrklinke 40 in die Freigabestellung erst derart kurz vor dem Auftreffen der Messerführung 28 auf der Schlauch-Blisterpackung 14 erfolgt, dass sich keine Körperteile mehr dazwischen befinden können. Die Kulisse 46 kann auch als Teil einer der Führungen 20 für die Schneideeinheit ausgebildet sein.

In den Figuren 7 und 8 ist in zwei perspektivischen Darstellungen der Schneidevorrichtung 16 ein Anschnittmesser 54 dargestellt, das im Abstand zu dem Hauptmesser 30 angeordnet ist und durch einen Anschnittmesserschlitz 56 hindurchtritt. Das Anschnittmesser 54 ist in einem Abstand von ca. 1-2cm von dem Hauptmesser 30 angeordnet und dient dazu, in der Schlauch-Blisterpackung 14 in die Längsschweißnaht 86 einen Schlitz 96 von 3-5mm Länge auszubilden, der die Längsschweißnaht 86 nur zu einem Teil (40-60%) durchtrennt und dazu dient, eine vereinzelte Blisterpackung 90b leichter manuell aufzureißen.

Obwohl die Erfindung im Detail durch bevorzugte Ausführungsbeispiele näher illustriert und erläutert wurde, so ist die Erfindung nicht durch die offenbarten Beispiele eingeschränkt und andere Variationen können vom Fachmann hieraus abgeleitet werden, ohne den Schutzumfang der Erfindung zu verlassen. Es ist daher klar, dass eine Vielzahl von Variationsmöglichkeiten existiert. Es ist ebenfalls klar, dass beispielhaft genannte Ausführungsformen wirklich nur Beispiele darstellen, die nicht in irgendeiner Weise als Begrenzung etwa des Schutzbereichs, der Anwendungsmöglichkeiten oder der Konfiguration der Erfindung aufzufassen sind, welche durch die Ansprüche definiert wird.

### Bezugszeichenliste

- 10: Segmentiervorrichtung
- 12: Fördereinrichtung
- 14: Schlauch-Blisterpackung
- 16: Schneidevorrichtung
- 18: Rahmen
- 20: Führungen
- 22: Schneideeinheit
- 24: Messerhalter
- 26: Zwischenstücke
- 28: Messerführung
- 30: Messer
- 32: Aussparung
- 34: Schneide
- 36: Gegenlager
- 38: Sperrvorrichtung
- 40: Sperrklinke
- 41: Querachse
- 42: Führungsarm
- 44: Sperrarm
- 46: Kulisse
- 48: Sperrabschnitt
- 50: Freigabeabschnitt
- 52: Übergangsstelle
- 54: Anschnittmesser
- 56: Anschnittmesserschlitz
- 82: Kunststofffolie
- 84: Faltung
- 86: Längsschweißnaht
- 88: Querschweißnähte
- 90a,b: Taschen/ Blisterpackungen
- 92: Tabletten
- 94: Perforation
- 96: Schlitz

## Patentansprüche

1. Schneidevorrichtung zur Segmentierung einer Schlauch-Blisterpackung (14), umfassend ein motorisch gegen ein Gegenlager (36) bewegbares Messer (30), wobei die Schlauch-Blisterpackung (14) zwischen Gegenlager (36) und Messer (30) führbar ist, **dadurch gekennzeichnet, dass**
das Messer (30) in einer Schneideeinheit (22) gehalten ist, die einen motorisch hin- und herbewegbaren Messerhalter (24) und eine mit einer Aussparung (32) für den Durchtritt des Messers (30) versehene, mit dem Messerhalter (24) gekoppelte Messerführung (28) umfasst, wobei Messerhalter (24) und Messerführung (28) über mindestens ein elastisches Zwischenstück (26) miteinander gekoppelt sind.

2. Schneidevorrichtung nach Anspruch 1, **dadurch gekennzeichnet, dass** eine Schneide (34) des Messers (30) in einer Grundstellung der Schneideeinheit (22) im Inneren der Aussparung (32) angeordnet ist, wobei ferner bei Ausführung eines Schnittvorgangs die Schneideeinheit (22) aus der Grundstellung zum Gegenlager (36) hin bewegbar ist, bis die Messerführung (28) unter Fixierung der Schlauch-Blisterpackung (14) am Gegenlager (36) anstößt und der Messerhalter (24) bei elastischer Verformung des Zwischenstückes (26) gegen die Messerführung (28) bewegbar ist und dabei in einer Schnittstellung die Messerschneide (34) aus der Aussparung (32) zur Ausführung des Schnittvorgangs austritt.

3. Schneidevorrichtung nach Anspruch 2, **dadurch gekennzeichnet, dass** diese in Bewegungsrichtung der Schneidevorrichtung eine lösbare Sperrvorrichtung (38) aufweist, die ausgebildet ist, eine Bewegung des Messerhalters (24) relativ zur Messerführung (28) zur Verhinderung eines Austritts der Messerschneide (34) aus der Messerführung (28) zu unterbinden, wobei sich die Sperrvorrichtung (38) bis kurz vor der Schnittstellung in einer Sperrstellung befindet und anschließend in eine Freigabestellung bewegbar ist.

4. Schneidevorrichtung nach Anspruch 3, **dadurch gekennzeichnet, dass** die Sperrvorrichtung (38) eine Kulisse (46) umfasst, und an der Messerführung (28) eine um eine Querachse kippbare Sperrklinke (40) angeordnet ist, die an einem Ende einen an der Kulisse (46) anliegenden Führungsarm (42) und am anderen Ende einen Sperrarm (44) aufweist.

5. Schneidevorrichtung nach Anspruch 4, **dadurch gekennzeichnet, dass** die Kulisse (46) einen Sperrabschnitt (48) und einen Freigabeabschnitt (50) aufweist, wobei in dem von der Grundstellung ausgehenden Sperrabschnitt (48) die Sperrklinke (40) in der Sperrstellung gehalten ist und im Freigabeabschnitt (50) eine Bewegung der Sperrklinke (40) in die Freigabestellung bewirkbar ist, in der die Messerschneide (34) zur Ausführung des Schnittvorgangs aus der Aussparung (32) austritt.

6. Schneidevorrichtung nach einem der vorherigen Ansprüche, **dadurch gekennzeichnet, dass** diese ein Anschnittmesser (54) zur Ausbildung einen Anschnittmesserschlitz (56) in der Schlauch-Blisterpackung (14) umfasst.

7. Schneidevorrichtung nach Anspruch 6, **dadurch gekennzeichnet, dass** das Anschnittmesser (54) am Messerhalter (24) angebracht ist.

8. Schneidevorrichtung nach Anspruch 7, **dadurch gekennzeichnet, dass** die Messerführung (28) einen zweiten Schlitz für den Durchtritt des Anschnittmessers (54) aufweist.

9. Schneidevorrichtung nach einem der vorherigen Ansprüche, **dadurch gekennzeichnet, dass** die dem Gegenlager zugewandte Kontaktfläche der Messerführung (28) mit einer reibungserhöhenden Beschichtung versehen ist.

10. Schneidevorrichtung nach einem der vorherigen Ansprüche, **dadurch gekennzeichnet, dass** die der Messerführung (28) zugewandte Kontaktfläche des Gegenlagers (36) mit einer reibungserhöhenden Beschichtung versehen ist.

11. Schneidevorrichtung nach einem der vorherigen Ansprüche, **dadurch gekennzeichnet, dass** die Antriebseinheit eine Stromüberwachungseinheit umfasst, um bei Überschreitung eines Stromschwellwertes die Schneideeinheit (22) in die Grundstellung zurückzubewegen.

## Claims

1. Cutting apparatus for segmenting a tubular blister pack (14), comprising a blade (30) which is movable in motordriven manner against a counter bearing (36), wherein the tubular blister pack (14) can be guided between the counter bearing (36) and the blade (30),
**characterised in that**
the blade (30) is held in a cutting apparatus (22), which comprises a blade holder (24), which can be moved back and forth by means of a motor, and a blade guide (28) which is provided with a recess (32) for the blade (30) to pass through and is coupled to the blade holder (24), wherein the blade holder (24) and the blade guide (28) are connected to each another by means of at least one elastic intermediate piece (26).

2. Cutting apparatus according to claim 1, **characterised in that** in a basic position of the cutting unit (22), a cutting edge (34) of the blade (30) is arranged in the recess (32), wherein, furthermore, when a cutting procedure is carried out, the cutting unit (22) is movable from the basic position to the counter bearing (36) until the blade guide (28), fixating the tubular blister pack (14), abuts the counter bearing (36) and the blade holder (24) is movable against the blade guide (28) with elastic deformation of the intermediate piece (26), and thereby in a cutting position the blade cutting edge (34) emerges from the recess (32) to perform the cutting procedure.

3. Cutting apparatus according to claim 2, **characterised in that** it comprises a releasable blocking device (38) in the direction of movement of the cutting apparatus, which is designed to prevent a movement of the blade holder (24) relative to the blade guide (28) in order to prevent the blade cutting edge (34) from emerging from the blade guide (28), wherein the blocking device (38) is in a blocking position until shortly before the cutting position and is subsequently movable into a release position.

4. Cutting apparatus according to claim 3, **characterised in that** the blocking device (38) comprises a slotted link (46), and a pawl (40) which can be tilted about a transverse axis is arranged on the blade guide (28) and has, at one end, a guide arm (42) abutting the slotted link (46) and, at the other end, a blocking arm (44).

5. Cutting apparatus according to claim 4, **characterised in that** the slotted link (46) has a blocking portion (48) and a release portion (50), wherein in the blocking portion (48) the pawl (40), starting from the basic position, is held in the blocking position and in the release portion (50) a movement of the pawl (40) into the release position can be brought about, in which the blade cutting edge (34) emerges from the recess (32) in order to perform the cutting procedure.

6. Cutting apparatus according to one of the preceding claims, **characterised in that** it comprises a cutting blade (54) for forming a cutting blade slot (56) in the tubular blister pack (14).

7. Cutting apparatus according to claim 6, **characterised in that** the cutting blade (54) is attached to the blade holder (24).

8. Cutting apparatus according to claim 7, **characterised in that** the blade guide (28) has a second slot for the cutting blade (54) to past through.

9. Cutting apparatus according to any one of the preceding claims, **characterised in that** the contact surface of the blade guide (28) facing the counter bearing is provided with a friction-increasing coating.

10. Cutting apparatus according to one of the preceding claims, **characterised in that** the contact surface of the counter bearing (36) facing the blade guide (28) is provided with a friction-increasing coating.

11. Cutting apparatus according to any one of the preceding claims, **characterised in that** the drive unit comprises a current monitoring unit for moving the cutting unit (22) back into the basic position if a current threshold value is exceeded.

## Revendications

1. Dispositif de découpe pour la segmentation d'un emballage coque tubulaire (14), comprenant un couteau (30) pouvant être déplacé contre un contre-palier (36), l'emballage coque tubulaire (14) pouvant être guidé entre le contre-palier (36) et le couteau (30), **caractérisé en ce que**
le couteau (30) est maintenu dans une unité de coupe (22) comprenant un porte-lame motorisé (24) et un guide de couteau (28) muni d'un évidement (32) pour le passage du couteau (30) couplé au porte-lame (24), le porte-lame (24) et le guide de couteau (28) étant couplés l'un à l'autre par au moins une pièce intermédiaire élastique (26).

2. Dispositif de coupe selon la revendication 1, **caractérisé en ce qu'**une lame (34) du couteau (30) est placée dans une position de base de l'unité de coupe (22) à l'intérieur de l'évidement (32), l'unité de coupe (22) pouvant en outre être déplacée de la position de base vers le contre-palier (36) lors de l'exécution d'une opération de coupe, jusqu'à ce que le guide de couteau (28), l'emballage coque tubulaire (14) étant fixé, bute sur le contre-palier (36) et que le porte-lame (24) puisse être déplacé contre le guide de couteau (28) lors d'une déformation élastique de la pièce intermédiaire (26) et que, en position de coupe, la lame de couteau (34) sorte alors de l'évidement (32) pour l'exécution de l'opération de coupe.

3. Dispositif de coupe selon la revendication 2, **caractérisé en ce que**, dans le sens du mouvement du dispositif de coupe, celui-ci comporte un dispositif de blocage dissociable (38), qui est conçu pour empêcher un mouvement du porte-lame (24) par rapport au guide du couteau (28), afin d'empêcher une sortie du porte-lame (34) du guidage de couteau (28), le dispositif de blocage (38) se trouvant dans une position de blocage jusqu'à peu de temps avant position de coupe et pouvant ensuite être passé dans une position de libération.

4. Dispositif de coupe selon la revendication 3, **caractérisé en ce que** le dispositif de blocage (38) comprend une coulisse (46) et que, sur le guide de couteau (28), est placé un cliquet de blocage (40) inclinable autour d'un axe transversal, qui comporte à une extrémité un bras de guidage (42) posé sur la coulisse (46) et à l'autre extrémité un bras de blocage (44).

5. Dispositif de coupe selon la revendication 4, **caractérisé en ce que** la coulisse (46) comporte une section de verrouillage (48) et une section de libération (50), la section de verrouillage (48), sachant que, dans la section de verrouillage (48) partant de la position de base, le cliquet de verrouillage (40) est maintenu en position de verrouillage et que, dans la section de libération (50), un mouvement du cliquet de verrouillage (40) vers la position de libération, dans laquelle la lame de couteau (34) sort de l'évidement (32) pour l'exécution du processus de coupe, est possible.

6. Dispositif de coupe selon l'une des revendications précédentes, **caractérisé en ce qu'**il comprend un couteau d'incision (54) pour la réalisation d'une fente de couteau d'incision (56) dans l'emballage coque tubulaire (14).

7. Dispositif de coupe selon la revendication 6, **caractérisé en ce que** le couteau d'incision (54) est fixé sur le porte-lame (24).

8. Dispositif de coupe selon la revendication 7, **caractérisé en ce que** le guide de couteau (28) comporte une seconde fente pour le passage du couteau d'incision (54).

9. Dispositif de coupe selon l'une des revendications précédentes, **caractérisé en ce que** la surface de contact du guide de lame (28) orientée vers le contre-palier est pourvue d'un revêtement qui augmente le frottement.

10. Dispositif de coupe selon l'une des revendications précédentes, **caractérisé en ce que** la surface de contact du contre-palier (36) tournée vers le guide de couteau (28) est pourvue d'un revêtement qui augmente le frottement.

11. Dispositif de coupe selon l'une des revendications précédentes, **caractérisé en ce que** l'unité d'entraînement comprend une unité de surveillance de courant pour ramener l'unité de coupe (22) en position de base en cas de dépassement d'une valeur seuil de courant.
